# EUROPÄISCHE PATENTSCHRIFT

(11) **EP 2 047 720 B1**
(45) Veröffentlichungstag und Bekanntmachung des Hinweises auf die Patenterteilung: **04.09.2013**
(21) Anmeldenummer: 07786400.7
(22) Anmeldetag: 27.07.2007
(51) Int. Cl.: H05B 41/298, F21V 25/12

(54) **VORRICHTUNG UND VERFAHREN ZUR ÜBERWACHUNG WENIGSTENS EINER LEUCHTSTOFFLAMPE**
APPARATUS AND METHOD FOR MONITORING AT LEAST ONE FLUORESCENT LAMP
PROCÉDÉ ET DISPOSITIF DE CONTRÔLE D'AU MOINS UN TUBE FLUORESCENT

(30) Priorität: 03.08.2006 DE 102006036292
(43) Veröffentlichungstag der Anmeldung: 15.04.2009
(73) Patentinhaber: Cooper Crouse-Hinds GmbH, 59494 Soest (DE)
(72) Erfinder: FRÜCHT, Johannes, 59494 Soest-Ampen (DE)
(74) Vertreter: Grünecker, Kinkeldey, Stockmair & Schwanhäusser
(86) Internationale Anmeldenummer: PCT/EP2007/006689
(87) Internationale Veröffentlichungsnummer: WO 2008/014941

(56) Entgegenhaltungen:
- EP-A- 0 285 049
- EP-A- 0 326 079
- WO-A-98/16942
- WO-A-2007/060762
- DE-U- 1 838 020
- US-B1- 6 888 324

## Beschreibung

Die Erfindung betrifft eine Vorrichtung und ein Verfahren zur Überwachung wenigstens einer Leuchtstofflampe sowie eine entsprechende Leuchte mit einer solchen Überwachungsvorrichtung.

Entsprechende Leuchtstofflampen werden beispielsweise als explosionsgeschützte Langfeldleuchten in explosionsgefährdeten Bereichen eingesetzt. Es hat sich bei Betrieb von Leuchten mit Leuchtstofflampen herausgestellt, dass lokal eine Überhitzung des Lampensockels und/oder der Lampenfassung auftreten kann. Dies wird generell als "End-of-Life"-Phänomen bezeichnet, bei der sich die unzulässige Temperaturerhöhung dadurch ergibt, sich eine Wendel als Elektrode verbraucht wird und immer mehr Energie benötigt wird, um den Elektrodenfluss zum Betrieb der Leuchtstofflampe aufrecht zu erhalten. Eine explosiongeschützte Entladungslampe is aus Patentschrift EP 326 079 (ABB CEAG) bekannt.

Solche unzulässigen Temperaturerhöhungen müssen insbesondere im explosionsgefährdeten Bereich vermieden werden, um eine Zündung von explosiblen Gemischen zu vermeiden. Patentschrift US 6 888 324 (Mc Elroy) offenbart eine Leuchtstafflampe mit Temperaturmessung den Lampenwendel.

Durch den entsprechenden Verbrauch der Wendel wird insbesondere der Austritt der Elektroden aus dem Material erschwert, was zu einem erhöhten Spannungsabfall führen kann. Auch häufige Kaltstarts können den Verbrauch der Wendel beschleunigen. Das entsprechende Vorschaltgerät der Leuchtstofflampen wird dann bei Versorgung mit im Wesentlichen konstantem Strom eine hohe Verlustleistung erzeugen, die zur erhöhten Temperatur der Leuchtstofflampe im Bereich von Lampensockel, Lampenfassung und Wendel führen kann.

Der Erfindung liegt die Aufgabe zu Grunde, bei einer entsprechenden Leuchtstofflampe eine solch starke Temperaturerhöhung insbesondere im explosionsgefährdeten Bereich unter Aufrechterhaltung des entsprechenden Explosionsschutzes zu vermeiden.

Diese Aufgabe wird durch die Merkmale der Ansprüche 1, 10 bzw. 21 gelöst.

Patentanspruch 1 betrifft ein entsprechendes Verfahren, das sich durch eine insbesondere elektronische Unterbrechung der Energiezufuhr zur Wendel über das Vorschaltgerät auszeichnet, wobei die Unterbrechung dann stattfindet, wenn eine erfasste Temperatur im Bereich wenigstens einer Wendel der Leuchtstofflampe eine vorgegebene, kritische Temperatur übersteigt. Dadurch wird sicher eine unzulässige Temperaturerhöhung vermieden. Die kritische Temperatur kann dabei einem vorgegebenen Grenzwert entsprechen, der vom Explosionsschutz für Oberflächentemperaturen von Teilen der Leuchtstofflampe vorgegeben ist.

Vorrichtungsgemäß wird nach Patentanspruch 10 die entsprechende Aufgabe dadurch gelöst, dass wenigstens einer Wendel eine Temperaturmesseinrichtung zugeordnet ist und weiterhin eine Unterbrechungseinrichtung vorhanden ist, durch welche die Energiezufuhr über das Vorschaltgerät bei Erreichen der vorgegebenen, kritischen Temperatur unterbrechbar ist. Vorzugsweise werden alle Wendel überwacht.

Eine solche entsprechende Vorrichtung kann in einer Lampe mit wenigstens einer Leuchtstofflampe nach Patentanspruch 21 angeordnet sein.

Erfindungsgemäß wird auf diese Weise sicher eine unzulässige Temperaturerhöhung der entsprechenden Leuchte verhindert und die Leuchte ist insbesondere in explosionsgefährdeten Bereichen einsetzbar.

Es besteht die Möglichkeit, dass sich die Wendel einer Leuchtstofflampe unterschiedlich erwärmen. Dabei kann es günstig sein, wenn die Temperatur im Bereich einer jeden Wendel der entsprechenden Leuchtstofflampe erfasst wird. Sobald eine der entsprechenden Temperaturen die vorgegebene, kritische Temperatur übersteigt, erfolgt dann eine Unterbrechung der Energiezufuhr.

Um ein Abschalten der Leuchtstofflampe dahingehend sicherzustellen, dass ein Austausch der gegebenenfalls beschädigten Leuchtstofflampe vor emeuter Inbetriebnahme erfolgen muss, kann das entsprechende Unterbrechen der Energiezufuhr irreversibel mittels einer Sicherungseinrichtung erfolgen. Eine solche Sicherungseinrichtung ist beispielsweise eine Temperatursicherung, die bei Überschreiten der kritischen Temperatur irreversibel den Stromfluss unterbricht. Erst nach Austausch sowohl der Sicherungseinrichtung als auch gegebenenfalls der Leuchtstofflampe kann eine emeute Inbetriebnahme erfolgen.

Es besteht ebenfalls die Möglichkeit, dass entsprechende Unterbrechen der Energiezufuhr durch eine elektronische Schalteinrichtung als Unterbrechungseinrichtung durchzuführen. Eine solche Schalteinrichtung ist beispielsweise ein Temperaturschalter, der bei Erreichen der kritischen Temperatur einen entsprechenden Ausgang des Vorschaltgerates zur Energieversorgung der Leuchtstofflampe abschaltet. Diese Abschaltung kann auch reversibel erfolgen.

Es besteht auch die Möglichkeit, dass eine solche Schalteinrichtung ein Signal an eine Unterbrechungseinrichtung abgibt, die dem Vorschaltgerät zugeordnet ist. Eine solche Unterbrechungseinrichtung kann die Schalteinrichtung auch enthalten und zusätzlich noch eine Vergleichseinrichtung, die beispielsweise den von einem Temperatursensor als Temperaturmesseinrichtung ermittelte Temperatur mit der vorgegebenen kritischen Temperatur vergleicht und erst bei Erreichen oder Übersteigen der kritischen Temperatur die Schalteinrichtung zur Unterbrechung aktiviert.

Es besteht ebenfalls die Möglichkeit, dass zumindest die Vergleichseinrichtung in der Temperaturmesseinrichtung enthalten ist und von dort aus durch Übermittlung entsprechender Signale die Unterbrechungseinrichtung aktiviert.

Da im Wesentlichen die Oberflächentemperatur der entsprechenden Leuchtstofflampen hinsichtlich der kritischen Temperatur überwacht werden muss, kann es als ausreichend angesehen werden, wenn die Ermittlung der Temperatur von außerhalb der Lampenröhre der Leuchtstofflampe erfolgt. Dadurch sind auch keine Konstruktionsänderungen der eigentlichen Leuchtstofflampe erforderlich. Allerdings besteht auch die Möglichkeit, eine entsprechende Temperaturmesseinrichtung in der Leuchtstofflampe zu integrieren.

Weitere Möglichkeiten zur Realisierung einer solchen Temperaturmesseinrichtung sind ein Temperatursensor oder auch ein Infrarot-Sensor (IR-Sensor).

Es besteht alternativ zur irreversiblen Unterbrechung der Energiezufuhr ebenfalls die Möglichkeit, insbesondere nach Ablauf einer vorgegebenen Zeitspanne die Schalteinrichtung in eine Einschaltstellung zum Start des Vorschaltgeräts umzuschalten. D.h., das Vorschaltgerät wird nach einer Netzunterbrechung erneut gestartet.

Dies kann analog auch für Temperatursensor oder IR-Sensor als Temperaturmesseinrichtungen gelten, wenn diese entsprechend mit der Vergleichs- und/oder Schalteinrichtung verbunden sind.

Es besteht die Möglichkeit, dass die vorgegebene, kritische Temperatur durch entsprechende Normen für explosionsgeschützte Leuchten vorgegeben ist. Es besteht allerdings ebenfalls die Möglichkeit, dass die vorgegebene, kritische Temperatur unter Berücksichtigung von Lampenparametem bestimmt wird, wie Anordnung und/oder Aufbau der Wendel, Abstand der Wendel von der Lampenröhre, Wandstärke der Lampenröhre usw. Dadurch werden Änderungen der Leuchtstofflampenkonstruktion berücksichtigt, durch die sich neue, nicht definierte Zustände einstellen können, die zu einer unzulässigen Erwärmung führen können. Außerdem kann das Verhalten einer entsprechenden Leuchtstofflampe stark von Umgebungsbedingungen abhängig sein, so dass die entsprechende kritische Temperatur auch jeweils für eine Leuchte an entsprechender Einbaustelle bestimmbar ist. Insbesondere wenn das Vorschaltgerät ein elektronisches Vorschaltgerät ist, kann auch dessen "Intelligenz" verwendet werden, um Vergleichs- und/oder Unterbrechungseinrichtungen im Vorschaltgerät und durch dieses selbst zu realisieren.

Die Erfindung betrifft ebenfalls eine Leuchte mit einer entsprechenden Überwachungsvorrichtung der vorangehend beschriebenen Art.

Im Folgenden wird ein vorteilhaftes Ausführungsbeispiel der Erfindung anhand der in der Zeichnung beigefügten Figur näher beschrieben.

Es zeigt:
- Fig. 1:: ein Blockschaltbild eines Ausführungsbeispiels einer Überwachungsvorrichtung mit unterschiedlichen Temperaturmesseinrichtungen.

In Fig. 1 ist ein Blockschaltbild für eine erfindungsgemäße Überwachungsvorrichtung zur Überwachung wenigstens einer Leuchtstofflampe prinzipiell dargestellt.

Die Überwachungsvorrichtung 1 ist Teil einer Leuchte 20 mit zwei Leuchtstofflampen 2 und 3. Jede der Leuchtstofflampen weist an ihren Enden 12, 13 als Elektroden 14 jeweils Wendel 4, 5, bzw. 6, 7 auf.

Die entsprechenden Wendel 4, 5 und 6, 7 einer jeden Leuchtstofflampe 2, 3 sind mit einem zugehörigen Vorschaltgerät (VG) 8a, b, und insbesondere elektronischem Vorschaltgerät (EVG) 8a, b verbunden. Dieses ist jeweils über Schalttransistoren 23, 24 eingangsseitig mit einer Versorgungsleitung 21 verbunden. Diese schalten im Normalbetrieb wechselseitig ein und aus und sind im Fehlerfall, das heißt Erreichen der kritischen Temperaturen, beide ausgeschaltet, da die Ansteuerung gestoppt wird.

Bei einer solchen Leuchte hat sich herausgestellt, dass eine Leuchtstofflampe insbesondere im Bereich ihrer Elektroden bzw. Wendel einer unzulässigen Temperaturerhöhung unterliegen kann. Diese tritt beispielsweise dann auf, wenn das Material der Wendel verbraucht ist und immer mehr Energie vom elektronischen Vorschaltgerät zur Aufrechter haltung des Elektronenflusses innerhalb der Leuchtstofflampe benötigt wird. Eine solche Temperaturerhöhung kann zu einer lokalen Überhitzung der Wende und damit zu einer unzulässigen Temperaturerhöhung des Lampensockels, der Lampenfassung oder gar der entsprechenden Lampenröhre 11 führen. Die Überhitzung führt dann zu dem oben genannten Fehlerfall, der als sogenanntes "End-of-Life"-Phänomen bezeichnet wird. Dieses Phänomen tritt in Ausnahmefällen am Lebensdauerende der Lampe auf. Die entsprechende Temperaturerhöhung kann insbesondere im explosionsgefährdeten Bereich zum Zünden entsprechender explosibler Stoffe führen. Um dies zu verhindern, wird erfindungsgemäß in der Nähe zumindest einer und vorzugsweise beider Wendeln 4, 5 bzw. 6, 7 einer jeden Leuchtstofflampe 2, 3 in der Nähe der Wendel die Temperatur gemessen. Dazu dient eine entsprechende Temperaturmesseinrichtung 15.

In Fig. 1 ist jeder der Wendeln 4, 5, 6, 7 eine andere Temperaturmesseinrichtung 15 zugeordnet. Selbstverständlich können auch gleiche Temperaturmesseinrichtungen allen Wendeln 4 bis 7 zugeordnet sein.

Die Temperaturmesseinrichtung 15, die der Wendel 4 zugeordnet ist, ist eine Temperatursicherung bzw. Sicherungseinrichtung 9. In der Regel ist eine solche Temperatursicherung im explosionsgeschützten Bereich (Ex-Bereich) nicht zum direkten Schalten einer Last zugelassen, da es sonst zu einer Funkenbildung kommen könnte. Deshalb ist der Strom durch die Sicherung eigensicher und in Abhängigkeit von diesem Strom wird eine elektronische Unterbrechungseinrichtung 19 dazu veranlasst, das elektronische Vorschaltgerät 8 auszuschalten.

Dabei kann noch eine Verstärkungseinrichtung 25 zwischen Sicherungseinrichtung 9 und zugehöriger Unterbrechungseinrichtung 19 beziehungsweise Schalteinrichtung 10 angeordnet sein.

Die der Wendel 5 zugeordnete Temperaturmesseinrichtung 15 ist ein Infrarot-IR-Sensor 18. Dessen Signale werden über eine Verstärkungseinrichtung 25 der Unterbrechungseinrichtung 19 zugeführt. Diese kann gleichzeitig eine Vergleichseinrichtung 16 enthalten, die die vom IR-Sensor 18 ermittelte Temperatur mit einer vorgegebenen, kritischen Temperatur vergleicht. Wird durch die Vergleichseinrichtung 16 festgestellt, dass die kritische Temperatur erreicht oder überschritten ist, kann die in der Unterbrechungseinrichtung 19 enthaltene Schalteinrichtung 10 durch Stoppen der Ansteuerung des Schalttransistors 23 im Ausgang der entsprechenden EVG 8a, dessen Energieabgabe unterbrechen. Die Unterbrechung erfolgt dabei nur für das EVG 8a, b, das die entsprechende Leuchtstofflampe 2, 3 mit unzulässig erhöhter Temperatur mit Spannung versorgt.

Der Wendel 7 ist als weiteres Ausführungsbeispiel einer Temperaturmesseinrichtung 15, ein Temperaturschalter als Schalteinrichtung zugeordnet. Dieser verursacht über Unterbrechungseinrichtung 19 ein Abschalten des entsprechenden EVG bzw. eine Leistungsunterbrechung. Es besteht ebenfalls die Möglichkeit, dass der Temperaturschalter mit einer Vergleichseinrichtung 16 bzw. Unterbrechungseinrichtung 19 verbunden ist, die erst bei entsprechendem Schalten des Temperaturschalters ebenfalls eine Unterbrechung der Leistungsabgabe des EVG initiiert.

Bei der letzten Wendel 6 ist als Temperaturmesseinrichtung 15 ein Temperatursensor 17 angeordnet. Dieser übermittelt seinen Messwert an Unterbrechungseinrichtung 19, die wieder entsprechend eine Vergleichseinrichtung 16 und eine Schalteinrichtung 10 aufweist, und gegebenenfalls die Spannungsversorgung einer Lampe unterbricht.

Bevorzugt erfolgt gemäß Erfindung ein entsprechendes Ein- oder Ausschalten des zugehörigen EVG 8a, b über die elektronische Schalteinrichtung 10 bzw. Unterbrechungseinrichtung 19, so dass das EVG abgeschaltet wird und eine Versorgung der Leuchtstofflampe mit unzulässiger Temperaturerhöhung unterbrochen wird. Im Falle der entsprechenden Temperatursicherung 9 erfolgt eine irreversible Unterbrechung. Diese kann erst rückgängig gemacht werden, wenn die Temperatursicherung 9 und auch gegebenenfalls die Leuchtstofflampe ausgetauscht wurde.

Bei den übrigen Temperaturmesseinrichtungen 15, 17 und 18 erfolgt eine reversible Unterbrechung der Leistungsversorgung, wobei die entsprechende Vergleichseinrichtung 16 die gemessenen Temperaturen mit der kritischen Temperatur vergleicht und bei Feststellen einer unzulässigen Temperaturerhöhung die Schalteinrichtung 10 das EVG stoppt. Erst nach einer Netzunterbrechung kann das EVG erneut gestartet werden.

Durch die erfindungsgemäße Temperaturerfassung und entsprechende Abschaltung des EVG's ergibt sich als Vorteil gemäß Erfindung, dass bei Erfassung der Temperatur auf die spezifischen Bedürfnisse im explosionsgefährdeten Bereich eingegangen werden kann. Beispielsweise können sich bei Änderung einer Leuchtstofflampenkonstruktion ansonsten neue, nicht definierte Zustände einstellen, die zu einer unzulässigen Erwärmung führen. Solche Zustände können erfindungsgemäß berücksichtigt werden, die beispielsweise die Anordnung bzw. den Aufbau der Wendel, Abstand der Wendel zum Lampenrohr, Wandstärke des Lampenrohrs oder dergleichen betreffen.

Erfindungsgemäß erfolgt weiterhin die entsprechende Bestimmung der kritischen Temperatur unter Berücksichtung der entsprechenden Umgebungsbedingungen der jeweiligen Leuchtstofflampe, wenn diese einen Einfluss auf die Umgebungstemperatur oder die Erwärmung der Leuchtstofflampe haben, wobei auch die Gebrauchslage der Lampe zu berücksichtigen ist.

## Patentansprüche

1. Verfahren zur Überwachung wenigstens einer im Betrieb befindlichen Leuchtstofflampe im explosionsgefährdeten Bereich mit den folgenden Schritten:
i) Erfassen der Temperatur im Bereich wenigstens einer Wendel (4, 5, 6, 7) der Leuchtstofflampe (2, 3);
ii) Vergleichen der ermittelten Temperatur mit einer vorgegebenen, kritischen oberen Temperatur, und
iii) Unterbrechen der Energiezufuhr zur Wendel (4, 5, 6, 7) über ein Vorschaltgerät, VG, (8a, b) bei Erreichen oder Überschreiten der kritischen oberen Temperatur.

2. Verfahren nach Anspruch 1, **gekennzeichnet durch** ein Erfassen der Temperatur im Schritt i) im Bereich jeder Wendel (4, 5, 6, 7) der Leuchtstofflampe (2, 3).

3. Verfahren nach Anspruch 1 oder 2, **dadurch gekennzeichnet, dass** das Abschalten im Schritt iii) mittels einer Sicherungseinrichtung irreversibel erfolgt.

4. Verfahren nach einem der vorangehenden Ansprüche, **dadurch gekennzeichnet, dass** das Abschalten im Schritt iii) durch eine Unterbrechungs- und insbesondere Schalteinrichtung (10) erfolgt.

5. Verfahren nach einem der vorangehenden Ansprüche, **dadurch gekennzeichnet, dass** der Vergleich im Schritt ii) in der Sicherungs- oder Unterbrechungseinrichtung (9, 19) erfolgt.

6. Verfahren nach einem der vorangehenden Ansprüche, **gekennzeichnet durch** Erfassen der Temperatur im Schritt i) von außerhalb einer Lampenröhre (11) der Leuchtstofflampe (2, 3)

7. Verfahren nach einem der vorangehenden Ansprüche, **gekennzeichnet durch** Vorgeben der kritischen Temperatur unter Berücksichtigung von Lampenparametern, wie Anordnung und/oder Aufbau der Wendel (4, 5, 6, 7), Abstand der Wendel zur Lampenröhre, Wandstärke der Lampenröhre und dergleichen.

8. Verfahren nach einem der vorangehenden Ansprüche, **dadurch gekennzeichnet, dass** nach Schritt iii) ein Neustart des VG (8a, b) insbesondere nach Ablauf einer vorgegebenen Zeitspanne erfolgt.

9. Verfahren nach einem der vorangehenden Ansprüche, **dadurch gekennzeichnet, dass** das Abschalten im Schritt iii) mittels Unterbrechung der Spannungsversorgung zum VG (8a, b) erfolgt.

10. Vorrichtung (1) zur Überwachung wenigstens einer im Betrieb befindlichen Leuchtstofflampe (2, 3) im explosionsgefährdeten Bereich, welcher Leuchtstofflampe (2, 3) eine Lampenröhre (11) mit an deren Enden (12, 13) angeordneten Elektroden (14) in Form von Wendeln (4, 5, 6, 7) und ein Vorschaltgerät, VG, (8a, b) aufweist, wobei die Überwachungsvorrichtung (1) wenigstens eine einer Wendel (4, 5, 6, 7) zugeordnete Temperaturmesseinrichtung (15) und eine insbesondere elektronische Unterbrechungseinrichtung (19) aufweist, durch welche die Unterbrechungseinrichtung die Energiezufuhr mittels des VG (8a, b) bei Erreichen oder Überschreiten einer vorgegebenen, kritischen oberen Temperatur unterbricht.

11. Vorrichtung nach Anspruch 10, **dadurch gekennzeichnet, dass** die Vorrichtung (1) eine Vergleichseinrichtung (16) zum Vergleich von der mittels der Temperaturmesseinrichtung (15) gemessenen Temperatur mit der kritischen Temperatur aufweist.

12. Vorrichtung nach Anspruch 11, **dadurch gekennzeichnet, dass** die Vergleichseinrichtung (16) in der Temperaturmesseinrichtung (15) enthalten ist.

13. Vorrichtung nach einem der vorangehenden Ansprüche, **dadurch gekennzeichnet, dass** die Temperaturmesseinrichtung (15) eine Temperatursicherung (9), ein Temperatursensor (17), ein IR-Sensor (18) oder dergleichen ist.

## Claims

1. A method for monitoring at least one operative fluorescent lamp in an explosion-hazardous area, the method comprising the following steps:
i) sensing the temperature in the area of at least one filament (4, 5, 6, 7) of the fluorescent lamp (2, 3);
ii) comparing the determined temperature with a predetermined critical temperature; and
iii) interrupting the power supply to the filament (4, 5, 6, 7) via a ballast, VG, (8a, b) on reaching or exceeding the critical upper temperature.

2. The method according to claim 1, **characterized by** sensing the temperature in step i) in the area of each filament (4, 5, 6, 7) of the fluorescent lamp (2, 3).

3. The method according to claim 1 or 2, **characterized in that** switching-off in step iii) is irreversibly carried out by means of a fuse device.

4. The method according to any one of the preceding claims, **characterized in that** switching-off in step iii) is carried out by means of an interrupting and particularly switching device (10).

5. The method according to any one of the preceding claims, **characterized in that** the comparison in step ii) is carried out in the fuse device or interrupting device (9, 19).

6. The method according to any one of the preceding claims, **characterized by** sensing the temperature in step i) from outside a lamp tube (11) of the fluorescent lamp (2, 3).

7. The method according to any one of the preceding claims, **characterized by** predetermining the critical temperature in consideration of lamp parameters, such as
arrangement and/or structure of the filaments (4, 5, 6, 7), distance of the filaments to the lamp tube, wall thickness of the lamp tube or the like.

8. The method according to any one of the preceding claims, **characterized in that** after step iii) a restart of the VG (8a, b) is carried out particularly after the end of a predetermined time interval.

9. The method according to any one of the preceding claims, **characterized in that** switching-off in step iii) is carried out by interrupting the voltage supply to the VG (8a, b).

10. A device (1) for monitoring at least one operative fluorescent lamp (2, 3) in an explosion-hazardous area, which fluorescent lamp (2, 3) comprises a lamp tube (11) with electrodes (14) arranged at its ends (12, 13) in the form of filaments (4, 5, 6, 7), and a ballast, VG, (8a, b), wherein that the monitoring device (1) comprises at least one temperature-measuring device (15) assigned to a filament (4, 5, 6, 7) and an especially electronic interrupting device (19), by which interrupting device the power supply by means of the VG (8a, b) can be interrupted on reaching or exceeding a predetermined critical upper temperature.

11. The device according to claim 10, **characterized in that** the device (1) comprises a comparing device (16) for comparing the temperature measured by means of the temperature-measuring device (15) with the critical temperature.

12. The device according to claim 11, **characterized in that** the comparing device (16) is contained in the temperature-measuring device (15).

13. The device according to any one of the preceding claims, **characterized in that** the temperature-measuring device (15) is a temperature fuse (9), a temperature sensor (17), an IR sensor (18), or the like.

## Revendications

1. Procédé de surveillance d'au moins une lampe fluorescente en fonctionnement dans la zone à atmosphère explosive, comportant les étapes suivantes de :
i) détection de la température dans la zone d'au moins une hélice (4, 5, 6, 7) de la lampe fluorescente (2, 3) ;
ii) comparaison de la température déterminée à une température supérieure critique prédéfinie, et
iii) interruption de l'alimentation en énergie à l'hélice (4, 5, 6, 7) par le biais d'un ballast (8a, b) lorsque la température supérieure critique est atteinte ou dépassée.

2. Procédé selon la revendication 1, **caractérisé par** une détection de la température à l'étape i) dans la zone de chaque hélice (4, 5, 6, 7) de la lampe fluorescente (2, 3).

3. Procédé selon la revendication 1 ou 2, **caractérisé en ce que** la coupure à l'étape iii) s'effectue au moyen d'un dispositif de coupe-circuit.

4. Procédé selon l'une quelconque des revendications précédentes, **caractérisé en ce que** la coupure à l'étape iii) s'effectue par un dispositif d'interruption et, en particulier, par un dispositif de commutation (10).

5. Procédé selon l'une quelconque des revendications précédentes, **caractérisé en ce que** la comparaison dans l'étape ii) s'effectue au dispositif de coupe-circuit ou d'interruption (9, 19).

6. Procédé selon l'une quelconque des revendications précédentes, **caractérisé par** la détection de la température à l'étape i) à partir de l'extérieur d'un tube de lampe (11) de la lampe fluorescente (2, 3).

7. Procédé selon l'une quelconque des revendications précédentes, **caractérisé par** la définition préalable de la température critique en tenant compte des paramètres de la lampe, tels que la disposition et/ou la structure de l'hélice (4, 5, G, 7), ia distance entre l'hélice et le tube de lampe, l'épaisseur de paroi du tube de lampe et similaires.

8. Procédé selon l'une quelconque des revendications précédentes, **caractérisé en ce que**, après l'étape iii), il se produit un redémarrage du ballast (8a, b), en particulier à l'expiration d'une période de temps prédéfinie.

9. Procédé selon l'une quelconque des revendications précédentes, **caractérisé en ce que** la coupure à l'étape iii) s'effectue au moyen de l'interruption de l'alimentation en tension du ballast (8a, b).

10. Dispositif (1) de surveillance d'au moins une lampe fluorescente (2, 3) en fonctionnement dans la zone à atmosphère explosive, laquelle lampe fluorescente (2, 3) présente un tube de lampe (11) doté d'électrodes (14) disposées à ses extrémités (12, 13) sous forme d'hélices (4, 5, 6, 7) et un ballast (8a, b), le dispositif (1) de surveillance présentant au moins un dispositif de mesure de la température (15) affecté à une hélice (4, 5, 6, 7) et un dispositif d'interruption (19), en particulier, électronique par lesquels le dispositif d'interruption interrompt l'alimentation en énergie au moyen du ballast (8a, b) lorsqu'une température supérieure critique prédéfinie est atteinte ou dépassée.

11. Dispositif selon la revendication 10, **caractérisé en ce que** le dispositif (1) présente un dispositif de comparaison (16) pour la comparaison de la température mesurée au moyen du dispositif de mesure de la température (15) à la température critique.

12. Dispositif selon la revendication 11, **caractérisé en ce que** le dispositif de comparaison (16) est contenu dans le dispositif de mesure de la température (15).

13. Dispositif selon l'une quelconque des revendications précédentes, **caractérisé en ce que** le dispositif de mesure de la température (15) est un protecteur thermique (9), un capteur de température (17) et un capteur IR (18) ou similaire.
